# DEMANDE DE BREVET EUROPEEN

(11) **EP 1 691 339 A2**
(43) Date de publication de la demande: **16.08.2006**
(21) Numéro de dépôt: 05368018.7
(22) Date de dépôt: 21.10.2005
(51) Int. Cl.: G09F 3/20

(54) **Profile porte étiquettes multifonction**

(30) Priorité: 02.12.2004 FR 0412781
(71) Demandeur: Cohen, André, 06220 Vallauris (FR)
(72) Inventeur: Cohen, André, 06220 Vallauris (FR)

(57) **Abrégé**

L'invention concerne un profilé PVC porte étiquettes dans lequel a été intégré un rail de forme arrondie servant à réceptionner divers accessoires de présentations venant se clipser.

Le dispositif est caractérisé d'une partie arrière Fig. 1 (5 et 6) venant se fixer sur une tablette, d'un rail receveur Fig.1 (1) sur lequel viendront se clipser les accessoires (29-30-11-9-41-60) Fig.26 et d'un pliage translucide permettant l'insertion d'une étiquette prix.
Un rail en T Fig. 23 (50) permet de fixer des séparateurs standard du marché Fig.23 (70)

## Description

La présente invention concerne un dispositif de profilé en Poly Chlorure de vinyl (PVC)porte étiquettes multifonction permettant l'affichage de prix en linéaire, clipsable sur des tablettes en verre, bois, métal de toute nature, intégrant un pliage translucide pour glisser une étiquette et d'un rail sur lequel viendront se fixer des accessoires permettant de supporter de la communication promotionnelle et de la documentation.

Les profilés PVC actuellement utilisés et existants sur le marché ne réunissent pas cette double fonction.

En effet le Brevet référence HL DISPLAY N°WO01/78043Adu 18-10-2001 fait bien apparaître 1 profilé PVC mère, qui ne dispose pas du pliage translucide permettant de glisser une étiquette.

Pour se faire, il est nécessaire de venir clipser un accessoire sur le profilé mère par le haut et le bas

Ce système pose un problème de double affichage à savoir, l'étiquette prix et une communication promotionnelle qui ne peut être mise en place.

Nous observons également que le brevet de Gerald A Conway N° US4301987A.du 24-11-1981 pose la même problématique, pas de porte étiquettes avec un pliage translucide. Un système complexe de pièces en forme de croisillons vient se clipser et nécessite un boîtage pour afficher une communication.

Le dispositif selon l'inventeur permet de remédier à ces inconvénients.

En effet, le profilé PVC créé (Fig.1) dispose d'un pliage translucide (2) permettant de glisser une étiquette. Au dessus de cette partie porte étiquettes, un rail de forme arrondie Figure 2-(1) permet de venir fixer différents accessoires permettant une communication promotionnelle perpendiculaire, en facade, une mise en avant produit à l'aide d'une mini ablette et d'un porte document.

Cette invention permet de limiter considérablement les coûts de production du fait de leur simplicité d'accroche et de la masse de matière PVC nécessaire à leur fabrication.

La forme arrondie du rail permet une rotation des accessoires et un coulissement de ceux-ci sans les retirer.

La hauteur du porte étiquettes prix peut varié de 10 à 120 mm et plus.

La partie arrière du profilé peut être adaptée à tous types de tablettes verre/bois/métal de toute marque. Une simple adaptation de forme est alors réalisée lors de l'extrusion de la matière. Elle peut également intégré un rail support séparateur Fig 26 N°50 -N°70

Les dessins annexés illustrent parfaitement l'invention.

La figure 26 page 1/9 représente en vue de ¾ le profile PVC porte étiquettes intégrant le rail permettant de clipser les différents accessoires de communication, de les faire pivoter et coulisser.
La figure 1 représente une variante de fixation (6 et 5), une partie porte étiquettes avec le pliage translucide (2) et (3) ainsi que le rail (1) permettant de clipser les accessoires.
La figure 2 montre la partie translucide venant se refermer après l'insertion prix.
La figure 3 représente un clip (Figure 26 pagel/9 N° 29 munie d'une partie arrondie (27) venant se clipser dans le rail (1), le clip est pourvu d un adhésif (28) permettant de coller une communication en facade. Grâce à la partie arrondie du rail (1) et du clip (27) le clip peut pivoter de haut en bas et coulisser le long du rail (Fig.4 et Fig.5)
La figure 6 représente une variante de clip (30) venant se clipser sur le rail (1). Ce clip est pourvu d'une partie pince (30) qui va permettre une communication perpendiculaire au linéaire (figure 8) et figure 26 page 1/9 N°30.Cette variante de clip peut également pivoter et coulisser sur le rail (Figure 7).
La figure 9 et 10 représente un porte documentation Figure 26 page 1/9 N° 11 venant se clipser sur le rail (1). Ce porte documentation est adaptable à tous types de documents (A4 -A5- A6)
La figure 11 et 12 représente une porte affichette constitué d'une partie galbée (9) translucide, de 2 petits pliages (25 et 26) dans lesquels va pouvoir être inséré un document en papier ou carton pour communiquer une action promotionnelle.
   La partie boule (24) vient se clipser sur le rail (1) et va pouvoir pivoter et coulisser le long du profilé. La figure 13 représente un accessoire constitué d'une croix PVC (8) venant se clipser sur le rail (1). Cette croix va permettre de fixer un pliage translucide PVC (Fig.16) et (Fig.15) grâce à la partie arrondie (40) qui vient se fixer sur la croix (8).
La figure 20 représente une variante du profilé PVC avec un double porte étiquettes articulé (34) pour la partie plate et (38) pour la partie galbée. L'articulation est possible grâce a une partie souple (36) inséré entre les 2 portes étiquettes permettant l'insertion et le retrait des produits sur les tablettes sans blocage.
Les 2 pliages 39 et 2 (Fig. 22) vont permettre une double communication - prix et message.
   Cette variante existe aussi en double plat (Fig.17 et 19) avec les mêmes caractéristiques que la figure 20.
La figure 23 représente une variante de profilé avec un rail en T page 7/9 (80) permettant de fixer un séparateur produit (70)Figure 26 page 1/9 N° 50) standard du marché.
La figure 25 représente une tablette de mise en avant produit (90) pourra se clipser sur le rail (1). Cette tablette est en PVC rigide translucide ou de couleur pour supporter un produit environ500 grs. Selon une variante non illustrée, le dispositif du profilé PVC porte étiquettes multifonction pourra être fabriqué dans différentes dimensions, plat ou galbé, de hauteurs différentes et dans diverses matières plastiques, avec un système d'accrochage adapté à tous types de tablettes de rayonnages. Le dispositif selon l'inventeur est particulièrement destiné à l'affichage de prix et de messages en linéaire.

A titre d'exemple, le dispositif aura des dimensions d'ordre de 50 mm à 2000 mm et plus de longueur et de 10 à 120 mm de hauteur, de forme plate ou galbée avec un système de pince arrière formée à des nez de tablettes de tous types et de toute matière.

## Revendications

1. Dispositif de profilé PVC porte étiquettes multifonctions muni d'un rail permettant de clipser des accessoires et de les faire coulisser pour l'affichage d'une communication en linéaire d'une façon perpendiculaire, en façade, de mise en avant produit et de porte documentations.

2. Dispositif selon la revendication 1 **caractérisé par** 1 pliage translucide (Fig1 N°2 et N°3) Permettant l'insertion et le maintien d'une étiquette prix et d'un rail (Fig1- N°1) dans lequel vont venir se clipser différents accessoires Fig.26 (29-30-11-9-60-41) vue d'ensemble.

3. Dispositif selon la revendication 1 **caractérisé par** un rail en T, situé sur le dessus du profilé (50) Fig. 23 permettant de fixer 1 séparateur (70) Fig.23 pour le maintien des produits linéaires.

4. Dispositif selon revendication 1 **caractérisé par** des variantes de fixations à tous types de nez de tablettes en bois-métal-verre.

5. Le dispositif selon l'inventeur est particulièrement destiné à l'affichage de prix et messages en linéaires.
